# EUROPÄISCHE PATENTSCHRIFT

(11) **EP 0 425 903 B1**
(45) Veröffentlichungstag und Bekanntmachung des Hinweises auf die Patenterteilung: **25.08.1993**
(21) Anmeldenummer: 90119963.8
(22) Anmeldetag: 18.10.1990
(51) Int. Cl.: B65B 41/02

(54) **Vorrichtung zum Zuführen von Zuschnitten zu einer Verpackungsstation**
Device for feeding blanks to a packaging station
Dispositif d'alimentation de flans vers une station d'emballage

(30) Priorität: 28.10.1989 DE 3935972
(43) Veröffentlichungstag der Anmeldung: 08.05.1991
(73) Patentinhaber: Maschinenfabrik Alfred Schmermund GmbH & Co., D-58285 Gevelsberg (DE)
(72) Erfinder: Oberdorf, Manfred, W-5820 Gevelsberg (DE)
(74) Vertreter: Sparing Röhl Henseler Patentanwälte

(56) Entgegenhaltungen:
- EP-A- 0 133 511
- FR-A- 1 379 882
- GB-A- 831 628

## Beschreibung

Die Erfindung betrifft eine Vorrichtung zum Zuführen von Zuschnitten zu einer Verpackungsstation, insbesondere von Außenpapierzuschnitten für Zigarettenweichpackungen zu Zigaretten aufnehmenden Zellen eines Faltungspackers, mit einer mit konstanter Geschwindigkeit fördernden Förder- und Beleimstrecke, an deren Ende eine Fördereinrichtung angeordnet ist, deren Förderelemente intermittierend mit einer Transportgeschwindigkeit, die zwischen einem Maximalwert entsprechend der Geschwindigkeit der Förder- und Beleimstrecke und momentanem Stillstand derart antreibbar sind, daß der Zuschnitt im Zeitpunkt des momentanen Stillstands von einem in diesem Zeitpunkt sich benachbart zum Abgabeende der Vorrichtung befindlichen Festhalter der Verpackungsstation übernehmbar ist.

Eine derartige Vorrichtung ist aus der EP-C-0 133 511 bekannt, bei der eine Förder- und Beleimstrecke vorgesehen ist, die mit konstanter Drehzahl antreibbare Rollen aufweist. Daran schließt sich ein Sauggurt an, der intermittierend mit einer Transportgeschwindigkeit, die zwischen einem Maximalwert entsprechend der Drehzahl der Rollen und momentanem Stillstand variiert, antreibbar derart ist, daß der jeweilige Zuschnitt im Zeitpunkt des momentanen Stillstands von einem in diesem Zeitpunkt sich benachbart zum Abgabeende des Sauggurtes befindlichen Festhalter der Verpackungsstation übernehmbar ist, wobei die in Förderrichtung letzte Rolle der Förder- und Beleimstrecke eine Anflachung solcher Größe aufweist, daß der Zuschnitt nach Erfassen durch den Sauggurt von der Rolle freigegeben wird. Hierbei können die Zuschnitte jedoch infolge von Dralleinwirkung verlaufen, so daß sie in der Verpackungsstation nicht genügend genau positioniert werden. Außerdem ist die Endposition bei Erreichen des Stillstandes nicht ausreichend präzise.

Aus dem DE-U-1 940 063 ist es an sich bekannt, Zellglasabschnitte zum Verpacken mittels eines Rollenpaares, von denen eine intermittierend abhebbar ist, einer Verpackungsstrecke zuzuführen, wobei der Folienabschnitt durch einen Schlitz einer Auflage für die zu verpackenden Gegenstände zwischen Fanggabeln mittels einer Luftströmung geführt wird.

Aufgabe der Erfindung ist es, eine Vorrichtung der eingangs genannten Art zu schaffen, die es ermöglicht, die Zuschnitte in der Verpackungsstation praktisch ohne Verlaufen und präzise zu positionieren.

Diese Aufgabe wird dadurch gelöst, daß die Förderelemente der Fördereinrichtung von einem Rollenpaar gebildet werden, das mindestens eine Rolle mit einer Anflachung derart aufweist, daß der Zuschnitt mittels der nachlaufenden axialen Kante(n) der Anflachung(en) gegen einen Anschlag in gering gewölbte Stellung drückbar ist, wobei sich an das Rollenpaar eine Führungsstrecke anschließt, in der Luftaustrittsöffnungen einer Luftzuführeinrichtung münden, wobei die Luftaustrittsöffnungen in einem spitzen Winkel zur Förderrichtung der Zuschnitte an der beleimten Seite der Zuschnitte in die Führungsstrecke münden.

Der hierbei verwendete Luftstrom unterstützt das Transportieren des Zuschnitts und bewirkt, daß sich entsprechende Luftpolster ausbilden, durch die der Zuschnitt ohne Verlaufen bis zu einem positionierenden Anschlag geführt wird, gegen den der Zuschnitt durch das Rollenpaar in gering gewölbte und damit präzise Stellung zum zu verpackenden Gegenstand gedrückt wird.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert.

Fig. 1 zeigt schematisch eine teilweise Seitenansicht einer Vorrichtung zum Zuführen von Außenpapierzuschnitten für eine Zigarettenweichpackung zu einem Revolver eines Faltungspackers.

Fig. 2 zeigt einen Schnitt durch eine Luftzufuhreinrichtung für die Vorrichtung von Fig. 1.

Der in Fig. 1 dargestellten Vorrichtung werden Zuschnitte 1 beispielsweise aus einem Magazin zugeführt und auf einer Förder- und Beleimstrecke weiter transportiert und beleimt, wie dies beispielsweise in der EP-PS 0 133 511 dargestellt ist. Die Förder- und Beleimstrecke endet in teilweise einander gegenüberliegend angeordneten Führungen 2, 3, in deren Bereich ein Rollenpaar 4 angeordnet ist, dessen Rollen 5', 5'' mit Rollenkränzen 6 an den nicht in der Förder- und Beleimstrecke beleimten Bereichen der Zuschnitte 1 angreifen, während die zwischen den Rollenkränzen 6 liegenden Bereiche der Rollen 5', 5'' sich zur Vermeidung der Kontaktierung der beleimten Bereiche des Zuschnitts 1 radial einwärts befinden.

Die Rollen 5', 5'' besitzen ferner im Bereich der Rollenkränze 6 eine Anflachung 7 und sind spiegelsymmetrisch in Bezug auf die Anflachungen 7 zueinander montiert. Die der nicht beleimten Seite des Zuschnitts 1 zugewandte Rolle 5' ragt mit ihren Rollenkränzen 6 durch Ausnehmungen 8 in der Führung 2 in die Förderstrecke für die Zuschnitte 1 hinein.

Das Rollenpaar 4 ist intermittierend mit einer Transportgeschwindigkeit, die zwischen einem Maximalwert entsprechend derjenigen des vorangehenden Teils der Förder- und Beleimstrecke und momentanem Stillstand variiert, derart antreibbar, daß der Zuschnitt 1 sich im Moment des Stillstandes in Anlage an einem Anschlag 9 radial einwärts von einer mit bereits mit Innenpapier 10 umhüllten und mit Zigaretten gefüllten Zelle 11 eines Revolvers 12 eines Faltungspackers befindet. Der Revolver 12 ist ferner mit beispielsweise über eine Kurvensteuerung schwenkbaren Andrückern 13 benachbart zur jeweiligen Zelle 11 versehen, die nach dem Zuführen des Zuschnitts 1 gegen die Zelle 11 schwenkbar sind, um den Zuschnitt 1 gegen die in Drehrichtung des Revolvers 12 vorlaufende Wandung der Zelle 11 zu drücken.

In Umlaufrichtung der Zellen 11 sind radial außen und innen zwei Faltdaumen 14, 15 feststehend angeordnet, so daß die gegenüber der jeweiligen Zelle 11 radial einwärts und auswärts überstehenden Abschnitte der Zuschnitte 1 beim Weiterschalten des Revolvers 12 um eine Zellenteilung in Richtung auf die Zelle umgelegt werden. Der Faltdaumen 14 ist mit der Führung 2 verbunden, während der Faltdaumen 15 einen radialen Abschnitt 16 umfaßt, der den Anschlag 9 und mit einem Führungsblech 17 einen Spalt 18 zur Aufnahme des vorlaufenden Endes des Zuschnitts 1 bildet. Eintrittsseitig ist der Spalt 18 trichterförmig erweitert.

Zwischen der der beleimten Seite des Zuschnitts 1 zugewandten Rolle 5'' und dem Außenumfang des Revolvers 12 befindet sich ein Luftzuführeinrichtung 19, die an eine Luftzuführleitung 20 angeschlossen ist. Die Luftzuführeinrichtung 19 besitzt sich in Transportrichtung der Zuschnitte 1 erstreckende Führungsstege 21 in den nicht beleimten Bereichen der Zuschnitte 1. Die Führungsstege 21 sind in Transportrichtung jeweils mit einer durchgehenden Nut 22 versehen, wobei in den Nuten 22 jeweils eine Luftaustrittsöffnung 23 mündet, die über einen Kanal 24 mit der Luftzuführleitung 20 verbunden sind. Die Luftaustrittsöffnungen 23 münden zweckmäßigerweise in einem spitzen Winkel von beispielsweise 15 bis 30° in Transportrichtung in die Förderstrecke für die Zuschnitte 1. Sie erzeugen einen auf den jeweiligen Zuschnitt 1 einwirkenden Luftstrom, der sowohl zwischen dem Innenpapier 10 an der vorlaufenden Seite der Zelle 11 und an der hierzu zugewandten Seite des Andrückers 13 als auch in dem Spalt 18 ein Luftpolster erzeugt, das verhindert, daß der Zuschnitt 1 irgendwo aneckt und problemlos bis zum Anschlag 9 gelangt, ohne zu verlaufen. Die von der Luftzuführeinrichtung 19 erzeugte Luftströmung ist zweckmäßigerweise im wesentlichen laminar und unterstützt den Transport des Zuschnitts 1.

Der jeweilige Zuschnitt 1 wird von den vorlaufenden axialen Kanten 25 der Anflachungen 7 ergriffen und mittels der den transportierenden Walzenspalt bildenden Rollenkränze 6 des Rollenpaars 4 transportiert. Schließlich gelangen die nachlaufenden axialen Kanten 26 der Anflachungen 7 mit dem Zuschnitt 1 in Eingriff und drücken diesen vorzugsweise gegen den Anschlag 9, so daß sich der Zuschnitt 1 leicht gegenüber der benachbarten Zellenwandung wölbt. In diesem Moment klemmt dann der Andrücker 13 den Zuschnitt 1 gegen die Zelle 11, während durch das Weiterdrehen der Rollen 5', 5'' der Spalt zwischen den Kanten 26 vergrößert wird, so daß beim Weiterdrehen des Revolvers 12 um eine Zellenteilung der sich noch im Bereich zwischen den Rollen 5', 5'' befindliche Abschnitt des Zuschnitts 1 abgezogen werden kann.

Anstelle eines mit Zellen 11 versehenen Revolvers läßt sich auch ein Zellengurt o.dgl. verwenden.

## Patentansprüche

1. Vorrichtung zum Zuführen von Zuschnitten (1) zu einer Verpackungsstation, insbesondere von Außenpapierzuschnitten für Zigarettenweichpackungen zu Zigaretten aufnehmenden Zellen (11) eines Faltungspakkers, mit einer mit konstanter Geschwindigkeit fördernden Förder- und Beleimstrecke, an deren Ende eine Fördereinrichtung (4) angeordnet ist, deren Förderelemente intermittierend mit einer Transportgeschwindigkeit, die zwischen einem Maximalwert entsprechend der Geschwindigkeit der Förder- und Beleimstrecke und momentanem Stillstand derart antreibbar sind, daß der Zuschnitt (1) im Zeitpunkt des momentanen Stillstands von einem in diesem Zeitpunkt sich benachbart zum Abgabeende der Vorrichtung befindlichen Festhalter (13) der Verpackungsstation übernehmbar ist, dadurch **gekennzeichnet**, daß die Förderelemente der Fördereinrichtung von einem Rollenpaar (4) gebildet werden, das mindestens eine Rolle (5', 5") mit einer Anflachung (7) derart aufweist, daß der Zuschnitt (1) mittels der nachlaufenden axialen Kante(n) (26) der Anflachung(en) (7) gegen einen Anschlag (9) in gering gewölbte Stellung drückbar ist, wobei sich an das Rollenpaar (4) eine Führungsstrecke (2, 21) anschließt, in der Luftaustrittsöffnungen (23) einer Luftzuführeinrichtung (19) münden, wobei die Luftaustrittsöffnungen (23) in einem spitzen Winkel zur Förderrichtung der Zuschnitte (1) an der beleimten Seite der Zuschnitte (1) in die Führungsstrecke (2, 21) münden.

2. Vorrichtung nach Anspruch 1, dadurch gekennzeichnet, daß durch die Luftaustrittsöffnungen (23) ein im wesentlichen laminarer Luftstrom im Bereich der Förderstrecke der Zuschnitte (1) erzeugbar ist.

3. Vorrichtung nach Anspruch 1 oder 2, dadurch gekennzeichnet, daß die Luftzuführeinrichtung (19) in nichtbeleimten Bereichen der Zuschnitte (1) wirkende, sich in Transportrichtung erstreckende Führungsrippen (21) aufweist, die sich ebenfalls in Transportrichtung erstrekkende Nuten (22) aufweisen, in denen die Luftaustrittsöffnungen (23) münden.

4. Vorrichtung nach einem der Ansprüche 1 bis 3, dadurch gekennzeichnet, daß für das vorlaufende Zuschnittende ein Aufnahmeschlitz (18) vorgesehen ist, der bodenseitig einen Anschlag (9) für die vorlaufende Zuschnittkante bildet.

## Claims

1. Apparatus for feeding blanks (1) to a packaging station, especially outer-paper blanks for soft cigarette packs to cigarette-receiving cells (11) of a folding packer, with a conveying and glue-coating zone which conveys at constant speed and at the end of which is arranged a conveying device (4), the conveying elements of which can be driven intermittently at a transport speed between a maximum value, corresponding to the speed of the conveying and glue-coating zone, and momentary standstill in such a way that, at the time of momentary standstill, the blank (1) can be taken over by a retaining device (13) located adjacent to the delivery end of the apparatus at this time and belonging to the packaging station, characterised in that the conveying elements of the conveying device are formed by a pair of rollers (4) which has at least one roller (5', 5'') with a flattening (7), such that the blank (1) can be pressed into a slightly curved position against a stop (9) by means of the trailing axial edge or edges (26) of the flattening or flattenings (70), the pair of rollers (4) being followed by a guide zone (2, 21), into which open air-outlet orifices (23) of an air-supply device (19) open, the air-outlet orifices (23) opening into the guide zone (2, 21) at an acute angle to the conveying direction of the blanks (1) on the glue-coated side of the blanks (1).

2. Apparatus according to Claim 1, characterised in that an essentially laminar air flow can be generated in the region of the conveying zone of the blanks (1) by the air-outlet orifices (23).

3. Apparatus according to Claim 1 or 2, characterised in that the air-supply device (19) has guide ribs (21) which act in the non-glue-coated regions of the blanks (1), extend in the direction of transport and have grooves (22) which likewise extend in the direction of transport and into which the air-outlet orifices (23) open.

4. Apparatus according to one of Claims 1 to 3, characterised in that a receiving slit (18), forming at the bottom a stop (9) for the leading blank edge, is provided for the leading blank end.

## Revendications

1. Dispositif pour amener des découpes (1) à un poste d'emballage, en particulier des découpes de papier extérieur pour emballages mous pour cigarettes à des cellules (11) de réception des cigarettes d'une emballeuse-plieuse, comportant un tronçon de convoyage et d'encollage avançant à vitesse constante, à l'extrémité duquel est disposé un dispositif convoyeur (4) dont les éléments de convoyage peuvent être entraînés de manière intermittente à une vitesse de transport qui varie entre la valeur maximale correspondant à la vitesse du tronçon de convoyage et d'encollage et l'arrêt momentané, de telle sorte que la découpe (1), au moment de l'arrêt momentané, puisse être reprise par un dispositif d'immobilisation (13) du poste d'emballage se trouvant, à ce moment précis, à proximité de l'extrémité de transfert du dispositif, caractérisé en ce que les éléments convoyeurs du dispositif de convoyage sont constitués d'une paire de rouleaux (4) qui comporte au moins un rouleau (5',5'') muni d'un méplat (7), de telle sorte que la découpe (1) puisse être serrée, dans une position légèrement bombée, contre une butée (9), au moyen de l'arête (ou des arêtes) axiale (26) du méplat (ou des méplats) (7), tandis qu'à la paire de rouleaux (4) fait suite un tronçon de guidage (2,21) dans lequel débouchent les orifices d'échappement d'air (23) d'un dispositif d'amenée d'air (19), lesdits orifices d'échappement d'air (23) débouchant, en formant un angle aigu par rapport au sens de déplacement des découpes (1), sur le côté encollé desdites découpes (1) dans le tronçon de guidage (2,21).

2. Dispositif selon la revendication 1, caractérisé en ce que la présence des orifices d'échappement d'air (23) permet de générer un courant d'air sensiblement laminaire dans la zone du tronçon de convoyage des découpes (1).

3. Dispositif selon la revendication 1 ou 2, caractérisé en ce que le dispositif d'amenée d'air (19) présente des nervures de guidage (21) s'étendant dans la direction de déplacement et agissant dans des zones non encollées des découpes (1), ces nervures (21) comportant des gorges (22) s'étendant également dans la direction de déplacement et dans lesquelles débouchent les orifices d'échappement d'air (23).

4. Dispositif selon l'une des revendications 1 à 3, caractérisé en ce qu'une fente de réception (18) est prévue pour l'extrémité avant de la découpe, cette fente formant, du côté du fond, une butée (9) pour l'arête avant de ladite découpe.
